# EUROPÄISCHE PATENTSCHRIFT

(11) **EP 2 337 476 B1**
(45) Veröffentlichungstag und Bekanntmachung des Hinweises auf die Patenterteilung: **15.08.2012**
(21) Anmeldenummer: 08874910.6
(22) Anmeldetag: 21.10.2008
(51) Int. Cl.: A47C 7/46, A47C 1/032, A47C 7/42, A47C 7/54, A47C 7/40, A47C 5/06

(54) **RÜCKENLEHNE FÜR EINEN STUHL**
BACKREST FOR A CHAIR
DOSSIER POUR UNE CHAISE

(43) Veröffentlichungstag der Anmeldung: 29.06.2011
(73) Patentinhaber: Vitra Patente AG, 4132 Muttenz (CH)
(72) Erfinder: BRÄUNING, Egon, 79576 Weil am Rhein (DE)
(74) Vertreter: Ullrich, Gerhard
(86) Internationale Anmeldenummer: PCT/CH2008/000436
(87) Internationale Veröffentlichungsnummer: WO 2010/045745

(56) Entgegenhaltungen:
- EP-A- 0 922 419
- EP-A- 1 570 766
- EP-A- 1 698 254
- WO-A-2006/094261
- US-A- 5 253 923
- US-B1- 6 390 553

## Beschreibung

### Anwendungsgebiet der Erfindung

Die vorliegende Erfindung bezieht sich auf einen Stuhl der Gattung mit einem auf den Boden aufsetzenden Untergestell, einer auf das Untergestell aufgesetzten Mechanik, einem auf die Mechanik aufgesetzten Sitz und einer an der Mechanik befestigten Rückenlehne. Die Rückenlehne weist einen Lehnenrahmen auf, der mit einer Polsterung und einer Umkleidung versehen ist. Die Rückenlehne ist an der Mechanik angelenkt und von einer im Prinzip aufrechten Nullposition bis in eine nach hinten gewandte Neigungsposition schwenkbar. Die Bewegungen von Sitz und Rückenlehne sind zueinander synchronisiert.

### Stand der Technik

Spezielle Konstruktionen für Rückenlehnen von Stühlen sind z.B. aus den Patentpublikationen WO 2004/037046 A1 und WO 2007/038879, bekannt und haben sich für komfortable Arbeitsstühle auf dem Markt etabliert. In der WO 2006/094 261 A2 wird eine Rückenlehne für einen Stuhl offenbart, der ein auf den Boden aufsetzendes Untergestell, eine auf das Untergestell aufgesetzte Mechanik sowie einen auf die Mechanik aufgesetzten Sitz aufweist. An der Mechanik ist die Rückenlehne befestigt, die einen Lehnenrahmen hat, dessen innenfläche von einem Rückenbezug überspannt ist. Der Lehnenrahmen besteht aus einer unteren Basispartie, von welcher sich beidseits je ein Seitenarm aufwärts erstreckt, und die oberen Enden der Seitenarme von einer Querleiste überbrückt sind. Die Höhe der Querleiste beträgt im Querschnitt ein Vielfaches der Dicke, so dass die Querleiste unter Belastung durch einen im Stuhl sitzenden Benutzer in Richtung der vom anlehnenden Benutzerrücken ausgeübten Kraft elastisch verformbar ist, jedoch gegen Krafteinwirkung senkrecht von oben biegesteif ist.

### Aufgabe der Erfindung

In Relation zum vorbekannten Stand der Technik, liegt der Erfindung die Aufgabe zugrunde, eine weiter verbesserte Rückenlehne vorzuschlagen, die den daran lehnenden Benutzer ergonomisch noch effektiver abstützt. Eine weitere Aufgabe besteht darin, die Anbindung der Rückenlehne am Stuhl zugleich montagefreundlicher und damit kostengünstiger zu gestalten. Schliesslich gilt die Aufgabe, bei der Konzeption der Rückenlehne eine wahlweise Ausstattung mit verschiedenen Armlehnen am Stuhl effizient zu ermöglichen.

### Übersicht über die Erfindung

Der Stuhl, für den die Rückenlehne konzipiert ist, hat ein auf den Boden aufsetzendes Untergestell, eine auf das Untergestell aufgesetzte Mechanik und einen auf die Mechanik aufgesetzten Sitz. Die Rückenlehne ist an der Mechanik befestigt, wobei die Rückenlehne einen Lehnenrahmen aufweist, dessen Innenfläche von einem Rückenbezug überspannt ist. Der Lehnenrahmen hat eine untere Basispartie, von welcher sich beidseits je ein Seitenarm aufwärts erstreckt, wobei die oberen Enden der Seitenarme von einer Querleiste überbrückt sind, die sich unter Belastung durch einen im Stuhl sitzenden Benutzer in Richtung der vom anlehnenden Benutzerrücken ausgeübten Kraft elastisch verformt, jedoch gegen Krafteinwirkung senkrecht von oben biegesteif ist.

Die Höhe der Querleiste beträgt im Querschnitt ein Vielfaches der Dicke. Die oberen Enden der Seitenarme besitzen Anschlusselemente, welche rastend mit Komplementärorganen an der Querleiste zusammenwirken. Nachfolgend werden spezielle Ausführungsformen der Erfindung definiert: Der Rückenbezug ist über einen zwischen der Basispartie, den Seitenarmen und der Querleiste umrandeten Freiraum mit den Rückenbezug verfestigenden Nähten versehen.

In den von der Basispartie, den Seitenarmen und der Querleiste umrandeten Freiraum ragt eine elastisch verformbare Zunge einer an der Basispartie befestigten Lumbalstütze hinein.

Die Steifigkeit der Lumbalstütze ist einstellbar. Zur Einstellung der Steifigkeit der Lumbalstütze dient ein in der Höhenposition verschiebbares Gegenlager.

Die Basispartie ist auf der Benutzerseite sowie der von der Basispartie, den Seitenarmen und der Querleiste umrandete Freiraum mit einer Polsterung versehen, die im Freiraum beidseitig vom Rückenbezug überspannt ist. Die Nähte gehen durch beide Seiten des Rückenbezugs hindurch.

Die Nähte sind im Prinzip als geschlossene Ovale ausgeführt und die unterste Naht hat eine Aussparung, um das Einfahren der Zunge der Lumbalstütze zu ermöglichen.

Der Lehnenrahmen und die Querleiste bestehen aus Kunststoff. Die Basispartie hat jeweils seitlich einen nach unten offenen Hohlraum, der zum Aufschieben auf ein Anschlussstück eines Rückenbügels bestimmt ist, der zur Anlenkung der Rückenlehne an der Mechanik bestimmt ist.

Das Anschlussstück hat eine Aufnahme, die zum Befestigen einer Armlehne dient, ansonsten sich mit einer Abdeckung verschliessen lässt. Die Aussenränder des Rückenbezugs sind an Leisten gefasst, die mit ihren Rastorganen in Rastlöcher eingeklipst werden.

### Kurzbeschreibung der beigefügten Zeichnungen

Es zeigen:
- Figur 1A: - einen Stuhl mit der erfindungsgemässen Rückenlehne, mit Polsterung, ohne Überzug, ohne Armlehnen, in aufrechter Nullposition, in perspektivischer Frontansicht;
- Figur 1B: - den Stuhl gemäss Figur 1A, in Seitenansicht;
- Figur 2: - den Stuhl gemäss Figur 1A, mit feststehenden Armlehnen als erster Typ;
- Figur 3A: - den Stuhl gemäss Figur 1A, mit verstellbaren Armlehnen als zweiter Typ, in perspektivischer Frontansicht;
- Figur 3B: - den Stuhl gemäss Figur 3A, in Seitenansicht;
- Figur 3C: - den Stuhl gemäss Figur 3A, ohne Polsterung in der Rückenlehne, in Frontansicht;
- Figur 3D: - den Stuhl gemäss Figur 3C, mit Polsterung in der Rückenlehne, in Frontansicht;
- Figur 4: - den Stuhl gemäss Figur 1A, in partieller Explosivansicht, mit bereitgestellten Armlehnen beider Typen;
- Figur 5A: - die Mechanik aus Figur 4 mit angelenkten Rückenbügeln, in Perspektivansicht;
- Figur 5B: - die Anordnung gemäss Figur 5A, in Draufsicht;
- Figur 5C: - beide Rückenbügel aus Figur 4 mit Achsstab und Lagerteilen,
- Figur 5D: in Explosivansicht; - die verstellbare Armlehne aus Figur 4 der Armaufnahme im Rückenbügel angenähert;
- Figur 6A: - die Rückenlehne aus Figur 4, in perspektivischer Frontansicht;
- Figur 6B: - die Rückenlehne gemäss Figur 6A, ohne Polsterung und Überzug, mit bereitgestellten Lumbalstützen beider Typen, in Explosivansicht;
- Figur 6C: - die Anordnung gemäss Figur 6A, in perspektivischer Rückansicht;
- Figur 6D: - die Anordnung gemäss Figur 6A, mit angenäherter Rahmenleiste, in kopfstehender Perspektivansicht;
- Figur 6E: - die Anordnung gemäss Figur 6D, in normalstehender Perspektivansicht;
- Figur 6F: - die Anordnung gemäss Figur 6D, mit aufgerasteter Rahmenleiste und bereitgestellten Überzugsleisten;
- Figur 6G -: eine komplette Rücklehne, mit verstellbarer Lumbalstütze, Polsterung und Überzug; und
- Figur 6H: - einen Schnitt durch die Querleiste aus Figur 6B auf der Linie A-A.

### Ausführungsbeispiel

Anhand der beiliegenden Zeichnungen erfolgt nachstehend die detaillierte Beschreibung eines Ausführungsbeispiels zur erfindungsgemässen Rückenlehne, ihrer Anbindung an die Stuhlmechanik sowie zwei Typen von an der Rückenlehne anzubringenden Armlehnen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 3D

In der ersten Ausstattung (s. Figuren 1A und 1B) besitzt der auf einem Untergestell **1** ruhende Stuhl keine Armlehnen. Die an sich aus der WO 2007/124609 A2 bekannte Mechanik **2**, welche auf das Untergestell **1** aufgesetzt ist, trägt den Sitz **3.** Mittels zwei Rückenbügeln **5** ist die Rückenlehne **4** an der Mechanik **2** und am Sitz **3** angelenkt. Die Rückenlehne **4** hat einen Lehnenrahmen **40**, in welchen eine mit einer Polsterung **49** versehene Lumbalstütze **48** sowie eine weitere Polsterung **49** eingesetzt sind. An beiden Seiten hat der Lehenrahmen **40** einen Hohlraum **41** für die Befestigung der Rückenbügel **5**, an denen ihrerseits hier nicht vorgesehene Armlehnen befestigt werden können. Daher ist die Aufnahme **51** der Rückenbügel **5** momentan mit einer Abdeckung **57** verschlossen. In einer nächsten Ausstattung (s. Figur 2) ist an der Aufnahme **51** jeweils eine bügelförmige, nicht in der Höhe verstellbare Armlehne **6** ersten Typs angebracht. In einer weiteren Ausstattung (s. Figuren 3A bis 3D) sind an den Aufnahmen **51** anstelle der nicht in der Höhe verstellbaren Armlehnen **6** ersten Typs jeweils in der Höhe verstellbare Armlehnen **7** zweiten Typs anmontiert.

### Figur 4

Der Vollständigkeit halber werden die Hauptbestandteile des gesamten Stuhls angegeben, der neben dem Untergestell **1** und der Mechanik **2** zunächst den Sitz **3** hat, der sich aus einer Sitzplatte **30**, der Polsterung **39** und dem äusseren Überzug **37** zusammensetzt. Ein Stellhebel **31** dient der Tiefeneinstellung des Sitzes **3**. Die zwei Rückenbügel **5** dienen einerseits der Aufnahme der Rückenlehne **4** und andererseits zugleich der eventuellen Befestigung eines der beiden Typen der Armlehnen **6**,**7**. Will man auf Armlehnen verzichten, kommt die Abdeckung **57** als Verschluss auf die unbelegte Aufnahme **51**.

### Figuren 5A bis 5D

Ein Rückenbügel **5** gliedert sich in einen Ansatz **52**, der mit den Lagerteilen **57** zum Anschluss an die Mechanik **2** dient. Vom Ansatz **52** erstreckt sich der Ast **50**, der in das Anschlussstück **53** übergeht. Im Anschlussstück **53** befindet sich die nach aussen offene Aufnahme **51**, während innen eine erhabene Führungsleiste **54** liegt. Vom Ast **50** gehen jeweils aufeinander zugerichtet Stutzen **58** ab, die einen Achsstab **55** zur Anlenkung am Sitz **3** aufnehmen. Am Anschlussstück **53** sind verschiedene Schraubenlöcher **56** vorhanden. Die verstellbare Armlehne **7** hat die Stütze **70**, an deren Innenseite sich der Mechanikblock **72** befindet, der zum Einsetzen in die Aufnahme **51** bestimmt ist. Aus der Stütze ragt der Stellknopf **73** heraus, bei dessen Betätigung sich die Armlehne **7** in der Höhe verstellen lässt. Das unter der Armlehne **7** sichtbare Löserad **71** dient zur Entriegelung, um die Armauflage **74** in der Horizontalebene verstellen zu können.

### Figuren 6A bis 6H

Der Lehnenrahmen **40** strukturiert sich in die Basispartie **42** mit den seitlichen Hohlräumen **41,** die von zweiten Rastlöchern **422** umgeben sind. Dem Benutzer zugewandt erstreckt sich mittig auf der Basispartie **42** eine Lagernut **421** zur Aufnahme des plattenförmigen Gegenlagers **482**, das mittels eines in ein Zahnrad **483** eingreifenden Stellhebels **484** in der Höhenposition variiert werden kann. An der Unterseite der Basispartie **42** befinden sich erste Rastlöcher **420**. Aus den beiden Seiten der Basispartie **42** erstrecken sich die beiden Seitenarme **43**, die zuoberst mit einem Anschlusselement **430** abschliessen. Die offene Strecke zwischen den oberen Enden der beiden Seitenarme **43** wird mit einer Querleiste **44** überbrückt, die an ihren Enden Komplementärorgane **440** hat, die eine rastende Steckverbindung mit den Anschlusselementen **430** eingehen. Die Querleiste **44** hat einen Querschnitt mit einem Vielfachen der Höhe im Verhältnis zur Dicke. Damit biegt sich die Querleiste **44** elastisch durch, wenn sich der Benutzer in der Sitzposition dagegen lehnt, jedoch ist im Prinzip keine Durchbiegung möglich bei einer Belastung von oben.

Die plattenförmige Lumbalstütze **47** hat in der nicht-verstellbaren Ausrührung mehrere gleich hohe Zungen **471**, zwischen denen senkrecht abwärts laufende Einschnitte **470** liegen. Auf der dem Benutzer zugewandten Seite ist die Lumbalstütze **47** mit einer Polsterung **49**, vorzugsweise einer Umschäumung versehen. Im montierten Zustand ist die Lumbalstütze **47** auf die Basispartie **42** des Lehnenrahmens **40** aufgelegt, wobei die Zungen **471** über die Basispartie **42** hinaus in den Freiraum zwischen den Seitenarmen **43** ragen.

In der verstellbaren Ausrührung hat die ebenfalls plattenförmige Lumbalstütze **48** eine in der Mitte liegende breite Zunge **481,** welche die äusseren Zungen **481** nach oben überragt, die durch Einschnitte **480** abgeteilt sind. Auch diese Lumbalstütze **48** hat auf der Benutzerseite eine Polsterung **49**. Im montierten Zustand liegt die Lumbalstütze **48** formschlüssig auf der Basispartie **42**, wobei das Gegenlager **482** in der Höhe verstellbar ist und somit rückseitig an verschiedenen Positionen auf der breiten Zunge **481** aufsetzt, was deren für den Benutzer wirksame Steifigkeit verändert. Unabhängig davon, welche der Lumbalstützen **47**,**48** man einsetzt, wird der oberhalb im Lehnenrahmen **40** verbleibende Freiraum mit eingelegter Polsterung ausgekleidet, z.B. mit einer Schaumstoffplatte.

Im Freiraum zwischen den Seitenarmen **43** und oberhalb der Basispartie **42** ragen die Zungen **481** der verstellbaren Lumbalstütze **48** hervor, wobei gegen die mittlere Zunge **481** das Gegenlager **482** aufsetzt. Auf der Rückseite der Basispartie **42** sind um den Stellknopf **73** herum Schraubenlöcher **423** angeordnet, um mittels Schrauben die Lumbalstütze **48** zu fixieren. An der Unterseite der Basispartie **42** verläuft eine Längsnut **424**. Zum Fixieren der Ränder des Rückenbezugs **8** ist eine schalenförmige Rahmenleiste **45** vorgesehen, von welcher sich Nasen **450** erheben, die zum Einrasten in die ersten Rastlöcher **420** vorgesehen sind, wobei die Unterkante des auf der Benutzerseite liegenden Rückenbezugs **8** aussen über die Rahmenleiste **45** gezogen und z.B. festgeklebt ist. Die Unterkante des auf der Rückenseite liegenden Rückenbezugs **8** ist mit einer nicht gezeigten Klemmleiste verstärkt und in die Längsnut **424** eingehängt. Nach Aufrasten der Rahmenleiste **45** wird von dieser die in der Längsnut **424** hängende Klemmleiste überdeckt und dadurch fixiert.

Für einen sauberen Abschluss der Aussenkanten des Rückenbezugs **8** um die Hohlräume **41** herum wird eine Überzugsleiste **46** mit davon abstehenden Nasen **460** an den Aussenkanten angebracht, z.B. angenäht. Diese schlägt man nach innen in die Hohlräume **41** und rastet die Nasen **460** in den zweiten Rastlöchern **422** ein. In diesem vorbereiteten Zustand wird bei der Montage die komplette Rückenlehne **4** auf die beiden an der Mechanik **2** befestigten Rückenbügel **5,** nämlich deren Anschlussstücke **53** aufgeschoben, die in die nach unten offenen Hohlräume **41** einfahren. Im positionierten Zustand wird der Rückenbügel **5** durch sein Anschlussstück **53** mit der Basispartie **42** verschraubt. Im Freiraum zwischen den Seitenarmen **43** und der Basispartie **43** sind am Rückenbezug **8** durch den auf beiden Seiten der Rückenlehne **4** überspannten Rückenbezug **8**, einschliesslich der darin eingebetteten Polsterung **49**, durchgehende Nähte **80** vorgesehen. Bei Verwendung einer verstellbaren Lumbalstütze **48** weist die unterste im geschlossenen Oval angefertigte Naht **80** eine Aussparung **81** auf, damit die hoch aufragende mittlere Zunge **481** der Lumbalstütze **48** in diese taschenförmige Naht **80** hineinragen kann.

Mit diesem konstruktiven Aufbau der Rückenlehne **4** gelingen einerseits eine dünne und leichte Gestaltung, andererseits ausgezeichnete ergonomische Eigenschaften. Ein sich zurücklehnender Benutzer biegt durch sein Gewicht die Querleiste **44** etwas nach aussen durch, so dass sich die oberen Eckbereiche der Rückenlehne **4** relativ auf die Schulterpartie des Benutzers zubewegen und ihn damit hervorragend stützen. Zugleich sinkt der Benutzer weich abgefedert mit seinem Rücken in die Rückenlehne **4** ein, erfährt dadurch eine bequeme, abgestützte Krümmung mit der Folge, dass seine Kopfhaltung quasi automatisch eine im Prinzip horizontale Blickrichtung ergibt.

## Patentansprüche

1. Rückenlehne (**4**) für einen Stuhl mit:
a) einem auf den Boden aufsetzenden Untergestell (**1**);
b) einer auf das Untergestell (**1**) aufgesetzten Mechanik (**2**);
c) einem auf die Mechanik (**2**) aufgesetzten Sitz **(3);** und
d) einer an der Mechanik (**2**) befestigten Rückenlehne (**4**), die einen Lehnenrahmen (**40**) aufweist, dessen Innenfläche von einem Rückenbezug (**8**) überspannt ist, wobei:
e) der Lehnenrahmen (**40**) aus einer unteren Basispartie (**42**) besteht, von welcher sich beidseits je ein Seitenarm (**43**) aufwärts erstreckt und die oberen Enden der Seitenarme (**43**) von einer Querleiste (**44**) überbrückt sind;
f) die Höhe der Querleiste (**44**) im Querschnitt ein Vielfaches der Dicke beträgt, so dass die Querleiste (**44**) unter Belastung durch einen im Stuhl sitzenden Benutzer in Richtung der vom anlehnenden Benutzerrücken ausgeübten Kraft elastisch verformbar ist, jedoch gegen Krafteinwirkung senkrecht von oben biegesteif ist, **dadurch gekennzeichnet dass**
g) die oberen Enden der Seitenarme (**43**) Anschlusselemente (**430**) besitzen, welche rastend mit Komplementärorganen (**440**) an der Querleiste (**44**) zusammenwirken.

2. Rückenlehne (**4**) nach Anspruch 1, **dadurch gekennzeichnet, dass**
a) der Rückenbezug (8) über einen zwischen der Basispartie (42), den Seitenarmen (**43**) und der Querleiste (**44**) umrandeten Freiraum mit den Rückenbezug (**8**) verfestigenden Nähten (**80**) versehen ist;
b) die Basispartie (**42**) auf der Benutzerseite sowie der von der Basispartie (**42**), den Seitenarmen (**43**) und der Querleiste (**44**) umrandete Freiraum mit einer Polsterung (**49**) versehen ist, die im Freiraum beidseitig vom Rückenbezug (**8**) überspannt ist; und
c) die Nähte (**80**) durch beide Seiten des Rückenbezugs (**8**) durchgehen.

3. Rückenlehne (**4**) nach mindestens einem der Ansprüche 1 und 2, **dadurch gekennzeichnet, dass** in den von der Basispartie (**42**), den Seitenarmen (**43**) und der Querleiste (**44**) umrandeten Freiraum eine elastisch verformbare Zunge (**471**,**481**) einer an der Basispartie (**42**) befestigten Lumbalstütze (**47**,**48**) hineinragt.

4. Rückenlehne (**4**) nach mindestens einem der Ansprüche 1 bis 3, **dadurch gekennzeichnet, dass**
a) die Steifigkeit der Lumbalstütze (**48**) einstellbar ist; und
b) zur Einstellung der Steifigkeit der Lumbalstütze (**48**) ein in der Höhenposition verschiebbares Gegenlager (**482**) dient.

5. Rückenlehne (**4**) nach mindestens einem der Ansprüche 1 bis 4, **dadurch gekennzeichnet, dass** die Nähte (80) im Prinzip als geschlossene Ovale ausgeführt sind und die unterste Naht (**80**) eine Aussparung (**81**) hat, um das Einfahren der Zunge (**481**) der Lumbalstütze (**48**) zu ermöglichen.

6. Rückenlehne (**4**) nach mindestens einem der Ansprüche 1 bis 5, **dadurch gekennzeichnet, dass**
a) der Lehnenrahmen (**40**) und die Querleiste (**44**) aus Kunststoff bestehen; und
b) die Basispartie (**42**) jeweils seitlich einen nach unten offenen Hohlraum (**41**) hat, der zum Aufschieben auf ein Anschlussstück (**53**) eines Rückenbügels (**5**) bestimmt ist, der zur Anlenkung der Rückenlehne (**4**) an der Mechanik (**2**) bestimmt ist.

7. Rückenlehne (**4**) nach mindestens einem der Ansprüche 1 bis 6, **dadurch gekennzeichnet, dass**
a) das Anschlussstück (**53**) eine Aufnahme (**51**) hat, die zum Befestigen einer Armlehne (**6,7**) dient, ansonsten sich mit einer Abdeckung (**57**) verschliessen lässt; und
b) die Aussenränder des Rückenbezugs (**8**) an Leisten (**45,46**) gefasst sind, die mit ihren Rastorganen (**450,460**) in Rastlöcher (**420,422**) eingeklipst werden.

## Claims

1. Backrest (**4**) for a chair, with:
a) an underframe (**1**) sitting on the floor;
b) a mechanism (**2**) placed onto the underframe (**1**);
c) a seat (**3**) placed onto the mechanism (**2**); and
d) a backrest (**4**) which is fastened to the mechanism (**2**) and has a backrest frame (**40**), the inside surface of which is spanned by a back cover (**8**), wherein:
e) the backrest frame (**40**) consists of a lower base portion (**42**) from which one side arm (**43**) extends upwards on both sides, and the upper ends of the side arms (**43**) are bridged by a transverse strip (**44**);
f) the height of the transverse strip (**44**) in cross section is a multiple of the thickness, and therefore the transverse strip (**44**) is elastically deformable under loading by a force exerted by a chair user in the direction in which the user's back leans against the chair, but is flexurally rigid counter to a dynamic effect perpendicularly from above, **characterised in that**
g) the upper ends of the side arms (**43**) have connection elements (**430**) which interact in a latching manner with complementary elements (**440**) on the transverse strip (**44**).

2. Backrest (**4**) according to Claim 1, **characterised in that**
a) the back cover (**8**) is provided via a free space boxed in between the base portion (**42**), the side arms (**43**) and the transverse strip (**44**) with seams (**80**) strengthening the back cover (**8**);
b) the base portion (**42**) on the user side and the free space boxed in by the base portion (**42**), the side arms (**43**) and the transverse strip (**44**) are provided with a pad (**49**) which is spanned in the free space on both sides by the back cover (**8**); and
c) the seams (**80**) pass through both sides of the back cover (**8**).

3. Backrest (**4**) according to at least either of Claims 1 and 2, **characterised in that** an elastically deformable tongue (**471**,**481**) of a lumbar support (**47**,**48**) fastened to the base portion (**42**) projects into the free space boxed in by the base portion (**42**), the side arms (**43**) and the transverse strip (**44**).

4. Backrest (**4**) according to at least one of Claims 1 to 3, **characterised in that**
a) the rigidity of the lumbar support (**48**) is adjustable; and
b) a counterbearing (**482**) which is displaceable in the vertical position serves to adjust the rigidity of the lumbar support (**48**).

5. Backrest (**4**) according to at least one of Claims 1 to 4, **characterised in that** the seams (**80**) are in principle designed as closed ovals and the lowermost seam (**80**) has a recess (**81**) in order to permit the entry of the tongue (**481**) of the lumbar support (**48**).

6. Backrest (**4**) according to at least one of Claims 1 to 5, **characterised in that**
a) the backrest frame (**40**) and the transverse strip (**44**) are composed of plastic; and
b) the base portion (**42**) has, in each case laterally, a downwardly open hollow space (**41**) which is intended for pushing onto a connection piece (**53**) of a back bracket (**5**) which is intended for articulating the backrest (**4**) on the mechanism (**2**).

7. Backrest (**4**) according to at least one of Claims 1 to 6, **characterised in that**
a) the connection piece (**53**) has a receptacle (**51**) which serves for the fastening of an arm rest (**6,7**) and otherwise can be closed by a covering (**57**); and
b) the outer edges of the back cover (**8**) are contained on strips (**45,46**) which are clipped by the latching elements (**450,460**) thereof into latching holes (**420,422**).

## Revendications

1. Dossier (**4**) pour une chaise, comprenant:
a) un châssis inférieur (**1**) placé sur le sol;
b) un mécanisme (**2**) placé sur le châssis inférieur (**1**);
c) un siège (**3**) placé sur le mécanisme (**2**); et
d) un dossier (**4**) fixé au mécanisme (**2**), lequel dossier comprend un cadre de dossier (**40**) dont la surface intérieure est recouverte par un revêtement de dossier (**8**),
e) le cadre de dossier (**40**) étant constitué d'une partie de base inférieure (**42**) à partir de laquelle s'étend vers le haut des deux côtés un bras latéral (**43**) respectif, et les extrémités supérieures des bras latéraux (**43**) étant surmontées par une nervure transversale (**44**);
f) la hauteur de la nervure transversale (**44**) en section transversale valant plusieurs fois son épaisseur, de telle sorte que la nervure transversale (**44**) puisse être déformée élastiquement, sous l'effet d'une sollicitation par un utilisateur assis sur la chaise, dans le sens de la force exercée par le dos de l'utilisateur en appui, mais soit cependant rigide à la flexion à l'encontre de l'action d'une force verticale depuis le haut, **caractérisé en ce que**
g) les extrémités supérieures des bras latéraux (**43**) possèdent des éléments de raccordement (**430**) qui coopèrent par encliquetage avec des organes complémentaires (**440**) sur la nervure transversale (**44**).

2. Dossier (**4**) selon la revendication 1, **caractérisé en ce que**
a) le revêtement de dossier (**8**) est pourvu de coutures (**80**) consolidant le revêtement de dossier (**8**) sur un espace libre bordé par la partie de base (**42**), les bras latéraux (**43**) et la nervure transversale (**44**);
b) la partie de base (**42**) du côté de l'utilisateur, ainsi que l'espace libre bordé par la partie de base (**42**), les bras latéraux (**43**) et la nervure transversale (**44**), sont pourvus d'un rembourrage (**49**) qui peut être recouvert des deux côtés par le revêtement de dossier (**8**) dans l'espace libre; et
c) les coutures (**80**) traversent les deux côtés du revêtement de dossier (**8**).

3. Dossier (**4**) selon au moins l'une quelconque des revendications 1 et 2, **caractérisé en ce qu'**une languette (**471,481**) d'un support lombaire (**47,48**) fixé à la partie de base (**42**) pénètre dans l'espace libre bordé par la partie de base (**42**), les bras latéraux (**43**) et la nervure transversale (**44**), laquelle languette pouvant être déformée élastiquement.

4. Dossier (**4**) selon au moins l'une quelconque des revendications 1 à 3, **caractérisé en ce que**
a) la rigidité du support lombaire (**48**) peut être ajustée; et
b) un contre-palier (**482**) déplaçable en hauteur sert à l'ajustage de la rigidité du support lombaire (**48**).

5. Dossier (**4**) selon au moins l'une quelconque des revendications 1 à 4, **caractérisé en ce que** les coutures (**80**) sont en principe réalisées sous forme d'ovales fermés, et la couture (**80**) la plus basse possède un évidement (**81**), afin de permettre l'insertion de la languette (**481**) du support lombaire (**48**).

6. Dossier (**4**) selon au moins l'une quelconque des revendications 1 à 5, **caractérisé en ce que**
a) le cadre de dossier (**40**) et la nervure transversale (**44**) sont constitués de plastique; et
b) la partie de base (**42**) possède à chaque fois latéralement un espace creux (**41**) ouvert vers le bas qui est destiné à être enfilé sur une pièce de raccordement (**53**) d'un support de dossier (**5**) qui est destiné à l'articulation du dossier (**4**) sur le mécanisme (**2**).

7. Dossier (**4**) selon au moins l'une quelconque des revendications 1 à 6, **caractérisé en ce que**
a) la pièce de raccordement (**53**) possède un logement (**51**) qui sert à la fixation d'un accoudoir (**6,7**), et qui peut par ailleurs être fermé par un recouvrement (**57**); et
b) les bords extérieurs du revêtement de dossier (**8**) sont enchâssés sur des nervures (**45**,**46**) qui sont enclipsées dans des trous d'encliquetage (**420**, **422**) par l'intermédiaire de leurs organes d'encliquetage (**450**,**460**).
